# EUROPÄISCHE PATENTSCHRIFT

(11) **EP 0 601 677 B1**
(45) Veröffentlichungstag und Bekanntmachung des Hinweises auf die Patenterteilung: **19.06.1996**
(21) Anmeldenummer: 93250330.3
(22) Anmeldetag: 30.11.1993
(51) Int. Cl.: B61F 3/08, B61F 3/10, B61F 5/14, B61F 5/02

(54) **Doppelachslaufwerk**
Twin axle drive
Entraînement à double essieux

(30) Priorität: 08.12.1992 DE 4241300
(43) Veröffentlichungstag der Anmeldung: 15.06.1994
(73) Patentinhaber: INSTITUT FÜR SCHIENENFAHRZEUGE GmbH, D-12527 Berlin (DE)
(72) Erfinder: Moeschler, Franz, D-12527 Berlin (DE); Trommler, Wolfgang, D-12524 Berlin (DE)
(74) Vertreter: Köhler, Reimund

(56) Entgegenhaltungen:
- CH-A- 269 693
- DE-A- 1 530 146
- DE-A- 3 839 994
- DE-U- 9 115 467
- FR-A- 1 062 754
- FR-A- 2 442 167

## Beschreibung

Die Erfindung betrifft ein Doppelachslaufwerk bzw. möglicherweise die Verbindung von zwei Doppelachslaufwerken zu einer Laufwerksgruppe, vorzugsweise für Niederflurwagen mit durchgehender Flurhöhe und kleinen Rädern, wie im ersten Teil des Anspruchs 1 definiert ist; ein solche Laufwerk is aus der DE-U-91 15 467 bekannt.

Es sind 2-achsige Laufwerke mit kleinen Rädern bekannt, die über eine mittige Drehpfanne, die auf einem Querträger befestigt ist, die beiden seitlich längsliegenden Blattfedern belasten. Diese Blattfedern sind mittels Schaken an den Seitenwangen aufgehängt. Die DE-OS 1530146 beschreibt ein solches Laufwerk. Nachteilig ist bei dieser Bauweise der Kraftfluß der senkrechten Belastung. Von den neben dem Niederflurboden befindlichen Langträgern muß die Last im Fahrzeug zur Mitte über das Laufwerk geleite werden und von hier über eine Drehpfanne im Laufwerk wieder auf die seitlich angeordneten Federn. Dieses erfordert sowohl Bauhöhe als auch Masse.

Eine günstigere Lösung beschreibt die DE-AS 3839994. Hier befinden sich die seitlichen Blattfedern des Doppelachslaufwerkes auf seitlichen Konsolen, die an den Seitenwangen angeschlossen sind. Dadurch werden ein kurzer Kraftfluß erzielt und Bauhöhe sowohl als auch Masse eingespart. Nachteilig ist bei dieser Lösung, daß infolge des zur Verfügung stehenden Bauraumes die Federschaken nicht mit der nötigen Länge ausgeführt werden können und sich daher bei Bogenfahrten ein großer Ausdrehwiderstand und eine große Rückstellkraft einstellen, die an der Grenze der Entgleisungssicherheit liegen. Dies wird durch den Umstand verstärkt, daß Doppelachslaufwerke im gleichen Gleisbogen einen größeren Ausdrehwinkel ergeben als eine frei Lenkachse.

Aufgabe der Erfindung ist es, ein Doppelachslaufwerk bzw. möglicherweise die Verbindung von zwei solchen Doppelachslaufwerken zu schaffen, die im kurzen Kraftfluß der senkrechten Belastung Bauhöhe und Masse einsparen, bei Fahrt im engen Gleisbogen den notwendigen Ausdrehwinkel bei einem zulässigen Ausdrehwiderstand und Querspiel optimaler als eine Schakenaufhängung gewährleisten. Die Aufgabe wird erfindungsgemäß bei dem neuartigen Doppelachslaufwerk des Anspruchs 1 dadurch gelöst, daß die Blattfeder an ihren Enden an den Wangenstielen seitlich z.B. neben den Seitenwangen angelenkt werden. Auf dem Federbund der Blattfeder stützt sich ein Stützpendel ab, das in Fahrzeuglängsrichtung mit dem erforderlichen Widerstand ohne Rückstellkraft abrollen kann und hierdurch die notwendige Ausdreh-Hemmung erzeugen kann. In Querrichtung können die beim Querspiel erforderliche Rückstellkraft und Querhemmung durch die Gestaltung des balligen Abrollsegmentes des Stützpendels infolge unterschiedlicher Radien erzeugt.

Bei der Verbindung von zwei derartigen Doppelachslaufwerken zu einer Laufwerkgruppe erfolgt die Längs- und Queranlenkung durch einen Beugniothebel am Fahrzeug. Die senkrechten Kräfte werden auf jeder Seite durch Ausgleichshebel auf die hintereinanderliegenden Widerlager der Stützpendel gleichmäßig verteilt. Zur Gewährleistung der Radialeinstellung beider verbundener Doppelachslaufwerke bei Bogenfahrt und eines ruhigen Fahrzeuglaufes ist eine Querkupplung beider benachbarter Laufwerksrahmen vorhanden.

Die Ausführungsbeispiele der Erfindung sind an Hand von Zeichnungen erläutert.

Es zeigen:
- Fig.1: Die Seitenansicht eines Doppelachslaufwerkes unter einemteilweise dargestellten Niederflurwagen.
- Fig.2: Die Draufsicht auf ein Doppelachslaufwerk
- Fig.3: Den Schnitt nach Linie I - I der Fig.2 in vergrößerter Darstellung
- Fig.4: Einen Schnitt nach Linie II - II der Fig.2 in vergrößerter Darstellung
- Fig.5: Eine weitere Ausführung eines Teils des Schnittes nach Linie II - II der Fig.2 in vergrößerter Darstellung
- Fig 6: Einen Schnitt nach Linie III - III der Fig.2
- Fig.7: Die Seitenansicht einer Verbindung von zwei Doppelachslaufwerken
- Fig.8: Die Draufsicht einer Verbindung von zwei Doppelachslaufwerken mit zwei Ausbrüchen "A" zur Darstellung der Anlenkung der Koppelstange
- Fig.9: Einen Schnitt nach Linie IV - IV der Fig.8
Die in den Zeichnungen dargestellten Ausführungsbeispiele des Doppelachslaufwerkes und seiner zugehörigen Verbindungselemente sind unter einem Niederflurwagen 1, der nur zu einem kleinen Stück dargestellt ist, angeordnet. Der verwindbare Laufwerksrahmen 2 besteht aus zwei T-förmigen Teilen, die wiederum aus der Seitenwange 3 und dem damit fest verbundenen Wangenstiel 4 bestehen; jeweils ein kardanisches Lager 5 verbindet die beiden T-förmigen Teile und ermöglicht die Verwindbarkeit. In den Seitenwangen 3 sind die Achslager 6 mittel elastischer Polster 7 eingespannt, welche die Radsätze 8, die mit kleinen Rädern versehen sind, tragen. An allen vier Enden der Wangenstiele 4 befinden sich Federkonsolen 9, an denen die Blattfedern 10 angelenkt sind. Die Blattfedern 10 tragen auf ihrem Federbund 11 eine Haube 12 mit kugelförmigen Kopf. Nach erfolgter Umrißberichtigung der Laufflächen der Radsätze 8 läßt sich zum Ausgleichen des Höhenverlustes zwischen Federbund 11 und Haube 12 eine Beilage 13 einfügen. Die Haube 12 und das Stützpendel 14 besitzen einen gemeinsamen Kugelradius 15 auf dem letzteres schwenk- und kippbar gelagert ist. Das Stützpendel 14 hat oben ein Abrollsegment 16, dessen Rollradius 17 mit dem Kugelradius 15 einen gemeinsamen Mittelpunkt besitzt. Hierdurch entsteht ein rückstellfreies Ausdrehen bei Einfahrt in einen Gleisbogen. Die durch Reibung auf der Kugelfläche erzeugte Drehhemmung ist abhängig von der darauf ruhenden Last, wobei durch Variation beider Radien (Kugelradius 15 und Rollradius 17) ist die Drehhemmung weitgehend veränderlich. Zur Erzeugung einer rückstellbehafteten, pendelartigen Querbewegung besitzt das Abrollsegment 16 mit dem Rollradius 17 eine ballige Kontur mit dem Kippradius 18. Dieser Kippradius 18 ist größer als der Rollradius 17. Das Verhältnis beider Radien bestimmt die Rückstellkraft. Die infolge lastabhängiger Reibung der kugelförmigen Auflagefläche entstehende Querhemmung ist im Verhältnis der Radien geringer. Zur Erzielung einer exakten Mittellage lassen sich die Mittelpunkte der Kippradien 18 um einen geringen Abstend 19 voneinander trennen, so daß oben eine ebene Rollspannbreite mit dem Rollradius 17 entsteht, an dem sich der Kippradius 18 anschließt. Durch diese Maßnahme entsteht eine Quercharakteristik, die, bevor eine Bewegung eintritt, einen Kraftanstieg bewirkt, der bei entsprechender Breite des Abstandes 19 über dem Betrag der Querhemmung liegt. Das Abrollsegment 16 stützt über ein ebenes Widerlager 20 mit einem umlaufenden Rand den Niederflurwagen 1 auf beiden Seiten ab. In Längsrichtung wird das Doppelachslaufwerk über einen Drehzapfen 21, der in der Mitte des Laufwerkes unter dem Niederfluhrwagen 1 befestigt ist, einer Lenkerstange 22, die an beiden Enden kardanische Lager 23 trägt, an den Wagenstiel 4 angelenkt.

In Querrichtung wird der seitliche Ausschlag des Doppelachslaufwerkes durch elastische Queranschläge 24, die an Konsolen 25 des Niederflurwagen 1 befestigt sind und sich im gewünschten Abstand von Anschlagkonsolen 26 des Laufwerkes befinden, begrenzt.

Die Verbindung von zwei Doppelachslaufwerken zu einer vierachsigen Laufwerksgruppe erfordert neben nachfolgend beschriebenen Verbindungselementen auch einzelne Modifikationen des Einzel-Doppelachslaufwerkes. So erfolgt die Längs- und Queranlenkung der Laufwerksgruppe durch einen Beugniothebel 27. Dieser ist dreh- und querverschiebbar auf einen beidseitig abgeflachten Drehzapfen 28 unter Zwischenschaltung einer Schlitzbuchse 29 gelagert. Die gewünschte Querverschiebung des Beugniothebels 27 wird in der Ebene der Querachse des abgeflachten Drehzapfen 28 durch elastische Queranschläge, die an Konsole 25 des Niederflurwagens 1 befestigt sind, begrenzt. Die beiden Doppelachslaufwerke sind längs und quer mittels Dreiecklenker 30 an deren Spitze über ein kardanisches Lager 23 mit dem Beugniothebel 27 verbunden und an deren Basis über zwei dehbare Lager 31, die an den äußeren Wagenstielen 4 befestigt sind, angelenkt. Die senkrechte Kraftübertragung erfolgt vom Niederflurwagen 1 auf beiden Seiten über einen in der Mitte gelagerten Ausgleichshebel 32, der an seinen Enden die ebenen Widerlager 20 trägt. Diese stützen sich auf die Stützpendel 14.

Die Abrollsegmente 16 und die ebenen Widerlager 20 müssen entsprechend der größeren Laufwerksausschläge, die aus einem größern Drehzapfenabstand und einem größeren Endachsabstand der Laufwerksgruppe resultieren, ensprechend großflächiger ausgeführt werden. Zur Erzielung eines ruhigen Fahrzeuglaufes und einer radialen Einstellung der Doppelachslaufwerke einer Laufwerksgruppe ist eine Querkupplung beider Laufwerke vorhanden. Diese besteht aus einer Koppelstange 33, die mittels elastisch-kardanischer Gelenke 34, welche ungefähr in Höhe der Blattfedern 10 jeweils an einer gegenüberliegenden Federkonsole 9 des Laufwerksrahmen angelenkt sind.

## Patentansprüche

1. Doppelachslaufwerk mit verwindbarem Laufwerksrahmen, zwei Radsätzen mit kleinem Raddurchmesser und kardanisch in den Sei tenwangen mittels elastischem Polster gelagerten Achslagern, wobei der verwindbare Laufwerksrahmen (2) aus zwei T-förmigen Teilen besteht, die aus einer Seitenwange (3) und einem damit fest verbundenem Wangenstiel (4) gebildet werden und am Ende einer Seitenwange (3) mit anderem Wangenstiel (4') durch ein kardanisches Lager (5) miteinander verbunden sind, dadurch gekennzeichnet, daß an den vier Enden beider Wagenstiele (4;4') sich Federkonsolen (9) befinden, an denen die beiden Blattfedern (10) angelenkt sind, welche in ihrer Mitte auf dem Federbund (11) je ein Stützpendel (14) tragen, auf die sich über ein ebenes Widerlager(20) der Niederflurwagen 1 abstützt.

2. Doppelachslaufwerk nach Anspruch 1 dadurch gekennzeichnet, daß auf jedem Federbund (11) der Blattfeder (10) eine Haube (12) mit kugelförmigem Kopf sitzt, auf dem das Stützpendel (14) gelagert ist und daß sich zwischen Federbund (11) und Haube (12) bei Bedarf Beilagen (13) einfügen lassen.

3. Doppelachslaufwerk nach Anspruch 1 und 2, dadurch gekennzeichnet, daß die Stützpendel (14) mit ihrem balligen Abrollsegmenten (16) einen Rollradius (17) aufweisen, dessen Mittelpunkt mit dem Mittelpunkt des Kugelradius (15) der Haube (12) zusammenfällt und einen Kippradius (18), der die Balligkeit bewirkt, besitzt, der größer als der Rollradius (17) ist und die Abrollsegmente (16) ebene Widerlager (20) abstützen.

4. Doppellaufwerk nach Ansprüchen 1 bis 3, dadurch gekennzeichnet, daß das Abrollsegment (16) in der Mitte einen ebenen Bereich mit dem Abstand (19) aufweist, an dem sich die Balligkeit erzeugenden Kippradien (18) an beiden Seiten anschließen, wobei beide Mittelpunkte der Kippradien (18) sich im Abstand (19) voneinander befinden.

5. Doppelachslaufwerk nach Ansprüchen 1 bis 4, dadurch gekennzeichnet, daß unter dem Niederflurwagen (1) über der Mitte des Laufwerkrahmens (2) ein Drehzapfen (21) befestigt ist, welcher ein kardanisches Lager (23) trägt, daß mit der Lenkerstange (22) verbunden ist, die wiederum über ein kardanisches Lager (23) an einem Wagenstiel (4) angelenkt ist.

6. Doppelachslaufwerk nach Ansprüchen 1 bis 5, dadurch gekennzeichnet, daß die Queranschläge (24) elastisch ausgebildet sind und zwischen den Anschlagkonsolen (26) der Seitenwange (3) und den Konsolen (25) unterhalb des Niederflurwagens (1) angeordnet sind.

7. Doppelachslaufwerk nach Anspüchen 1 bis 4, dadurch gekennzeichnet, daß die waagerechte Verbindung zweier Laufwerksrahmen (2,2') mittels eines Beugniothebels (27) erfolgt, der dreh- und querschiebbar über einen beidseitig abgeflachten Drehzapfen (28) mit Schlitzbuchse (29) in der Mitte beider Laufwerksrahmen (2,2') unten am Niederflurwagen (1) angelenkt ist und die Verbindung zwischen dem Beugniothebel (27) und den außeren Wagenstielen (4,4') über Dreieckslenker (30) erfolgt, wobei dieser an ihrer Basis durch zwei drehbare Lager (31) und an ihrer Spitze durch ein kardanisches Lager (23) angelenkt ist.

8. Doppelachslaufwerk nach Ansprüchen 1 bis 4 und 7, dadurch gekennzeichnet, daß in der Mitte des Beugniothebels (27) beidseitig elastische Queranschläge (24) angeordnet sind, die durch Konsole (25) unten mit dem Niedenflurwagen (1) verbunden sind.

9. Doppelachslaufwerk nach Ansprüchen 1 bis 4 und 8, dadurch gekennzeichnet, daß die beiden auf jeder Seite hintereinanderliegenden ebenen Widerlager (20) der Stützpendel (14) an beiden Enden eines Ausgleichshebels (32) angeordnet sind, und dieser beweglich unter dem Niederflurwagen (1) angelenkt ist.

10. Doppelachslaufwerk nach Ansprüchen 1 bis 4 und 7 bis 9, dadurch gekennzeichnet, daß die beiden Laufwerksrahmen (2;2') durch eine quer zur Fahrtrichtung in Höhe der Blattfedern (10) liegende Koppelstange (33) über elastisch, kardanische Gelenke (34) miteinander verbunden sind.

## Claims

1. Twin-axle running gear having a twistable running-gear frame, two wheel sets of small wheel diameter and axle bearings mounted on universal joints in the side pieces by means of an elastic pad, the twistable running-gear frame (2) comprising two T-shaped parts which are formed from a side piece (3) and a side-piece strut (4) which is firmly connected thereto and are connected to one another by a universal-joint bearing (5) at the end of a side piece (3) with another side-piece strut (4'), characterized in that spring brackets (9) are located at the four ends of the two side-piece struts (4;4'), to which spring brackets the two leaf springs (10) are linked, which each bear, in their centre on the spring collar (11), a supporting pendulum (14) on which the pallet truck (1) is supported via a planar abutment (20).

2. Twin-axle running gear according to Claim 1, characterized in that a hood (12) with a spherical head is seated on each spring collar (11) of the leaf spring (10), on which head the supporting pendulum (14) is mounted, and in that shims (13) can be inserted, if required, between the spring collar (11) and the hood (12).

3. Twin-axle running gear according to Claims 1 and 2, characterized in that the supporting pendulums (14) with their spherical rolling-off segments (16) have a rolling radius (17) whose centre-point coincides with the centre-point of the radius (15) of the sphere of the hood (12) and has a tilting radius (18) which brings about the spherical shape, which tilting radius is greater than the rolling radius (17), and the rolling-off segments (16) support planar abutments (20).

4. Twin-axle running gear according to Claims 1 to 3, characterized in that the rolling-off segment (16) has, in the centre, a planar region with the spacing (19), adjoining which on both sides are tilting radii (18) producing the spherical shape, the two centre-points of the tilting radii (18) being located with the spacing (19) between them.

5. Twin-axle running gear according to Claims 1 to 4, characterized in that a pivot (21) is attached below the pallet truck (1) above the centre of the running-gear frame (2), which pivot bears a universal-joint bearing (23) which is connected to the connecting rod (22) which, in turn, is linked via a universal-joint bearing (23) to a side-piece strut (4).

6. Twin-axle running gear according to Claims 1 to 5, characterized in that the transverse stops (24) are of elastic design and are arranged between the stop brackets (26) of the side piece (3) and the brackets (25) below the pallet truck (1).

7. Twin-axle running gear according to Claims 1 to 4, characterized in that the horizontal connection of two running-gear frames (2,2') is effected by means of a Beugniot lever (27) which is linked to the bottom of the pallet truck (1) so as to be rotatable and transversely displaceable via a pivot (28) which is flattened on both sides and has a slotted bush (29) in the centre of both running-gear frames (2, 2'), and the connection between the Beugniot lever (27) and the outer side-piece struts (4,4') is effected via triangular connecting rods (30), the latter being linked at their base by two rotatable bearings (31) and at their tip by a universal-joint bearing (23).

8. Twin-axle running gear according to Claims 1 to 4 and 7, characterized in that elastic transverse stops (24) are arranged on both sides in the centre of the Beugniot lever (27), which are connected to the pallet truck (1) at the bottom by brackets (25).

9. Twin-axle running gear according to Claims 1 to 4 and 8, characterized in that the two planar abutments (20), located one behind the other on each side, of the supporting pendulums (14) are arranged at both ends of the compensating lever (32), and the latter is linked movably below the pallet truck (1).

10. Twin-axle running gear according to Claims 1 to 4 and 7 to 9, characterized in that the two running-gear frames (2; 2') are connected to one another via elastic, universal joints (34) by a coupling rod (33) located transversely to the direction of travel at the height of the leaf springs (10).

## Revendications

1. Train de roulement à deux essieux comprenant un châssis de train de roulement permettant le gauchissement, deux trains de roues de petit diamètre et des boîtes d'essieux montées à la cardan dans les longerons latéraux au moyen de garnitures élastiques, le châssis de train de roulement permettant le gauchissement (2) se composant de deux parties en T, qui sont formées d'un longeron latéral (3) et d'une traverse (4') fixée à ce dernier et qui sont reliées l'une à l'autre, à l'extrémité d'un longeron (3), à l'autre traverse (4) par l'intermédiaire d'une articulation à la cardan (5), caractérisé en ce qu'aux quatre extrémités des deux traverses (4, 4') se trouvent des consoles de ressort (9), sur lesquelles s'articulent les deux ressorts à lames (10) qui portent chacun en leur milieu sur la bride de ressort (11), un support pendulaire (14), sur lequel le wagon à plate-forme surbaissée (1) prend appui par l'intermédiaire d'un sommier plan (20).

2. Train de roulement à deux essieux suivant la revendication 1, caractérisé en ce que, sur chaque bride de ressort (11) des ressorts à lames (10), est posée une calotte (12) à tête sphérique, sur laquelle est monté le support pendulaire (14), et en ce que, sur demande, des cales (13) peuvent être insérées entre la bride de ressort (11) et la calotte (12).

3. Train de roulement à deux essieux suivant les revendications 1 et 2, caractérisé en ce que les supports pendulaires (14) présentent, par leurs segments de mobilité bombés (16), un rayon de roulis (17), dont le centre coïncide avec le centre du rayon (15) de la partie sphérique de la calotte (12) et un rayon de basculement (18) qui est plus grand que le rayon de roulis (17) et qui engendre le contour bombé et les segments de mobilité (16) supportent le sommier plan (20).

4. Train de roulement à deux essieux suivant les revendications 1 à 3, caractérisé en ce que le segment de mobilité (16) présente, au centre, une région plane de largeur (19), à laquelle se raccordent, des deux côtés, les rayons de basculement (18) engendrant le contour bombé, les deux centres des rayons de basculement (18) se trouvant à une distance (19) l'un de l'autre.

5. Train de roulement à deux essieux suivant les revendications 1 à 4, caractérisé en ce que sous le wagon à plate-forme surbaissée (1), au-dessus du centre du châssis de train de roulement (2), est fixé un pivot (21), qui porte une articulation à la cardan (23) qui est reliée à la bielle (22), qui est articulée à nouveau par l'intermédiaire d'une articulation à la cardan (23) à une traverse (4).

6. Train de roulement à deux essieux suivant les revendications 1 à 5, caractérisé en ce que les butées transversales (24) sont conçues élastiques et sont disposées entre les consoles de butée (26) des longerons (3) et les consoles (25) prévues en dessous du wagon à plate-forme surbaissée (1).

7. Train de roulement à deux essieux suivant les revendications 1 à 4, caractérisé en ce que la liaison horizontale de deux châssis de train de roulement (2, 2') est réalisée au moyen d'un levier dit de "Beugniot" (27), qui est articulé à pivotement et à coulissement transversal sur un pivot (28), aplati de chaque côté, grâce à une douille à fente (29), au milieu des deux châssis de train de roulement (2, 2'), sous le wagon à plate-forme surbaissée (1), et la liaison entre le levier de Beugniot (27) et les traverses extérieures (4, 4') est réalisée par l'intermédiaire de bielles triangulées (30), qui sont articulées par deux articulations de pivotement (31) au niveau de leurs bases et par une articulation à la cardan (23) au niveau de leurs sommets.

8. Train de roulement à deux essieux suivant les revendications 1 à 4 et 7, caractérisé en ce que de part et d'autre du milieu du levier de Beugniot (27) sont disposées des butées transversales élastiques (24), qui sont reliées au-dessous au wagon à plate-forme surbaissée (1), par l'intermédiaire de consoles (25).

9. Train de roulement à deux essieux suivant les revendications 1 à 4 et 8, caractérisé en ce que les deux sommiers plans (20) des supports pendulaires (14), placés l'un derrière l'autre et ce de chaque côté, sont disposés aux deux extrémités d'un balancier compensateur (32) qui est monté mobile à pivotement sous le wagon à plate-forme surbaissée (1).

10. Train de roulement à deux essieux suivant les revendications 1 à 4 et 7 à 9, caractérisé en ce que les deux châssis de train de roulement (2, 2') sont reliés l'un à l'autre par une bielle d'accouplement (33), disposée transversalement au sens de la marche à la hauteur des ressorts à lames (10), via des cardans élastiques (34).
